# EUROPÄISCHE PATENTSCHRIFT

(11) **EP 1 467 031 B1**
(45) Veröffentlichungstag und Bekanntmachung des Hinweises auf die Patenterteilung: **08.09.2010**
(21) Anmeldenummer: 04101384.8
(22) Anmeldetag: 02.04.2004
(51) Int. Cl.: E02F 3/30, E02F 3/43, E02F 9/20, G01C 19/56

(54) **Tieflöffelbagger mit einem teleskopierbaren Löffelstiel**
Back-hoe with telescopic dipper
Excavatrice avec bras de godet télescopique

(30) Priorität: 11.04.2003 US 412519
(43) Veröffentlichungstag der Anmeldung: 13.10.2004
(73) Patentinhaber: DEERE & COMPANY, Moline, Illinois 61265-8098 (US)
(72) Erfinder: Hendron, Scott, Svend, Dubuque, IA Iowa 52003 (US)
(74) Vertreter: Holst, Sönke

(56) Entgegenhaltungen:
- EP-A- 0 258 819
- EP-A- 1 362 958
- DE-U- 29 908 429
- GB-A- 2 208 947
- US-A- 4 502 708
- US-A- 4 628 734
- US-A- 4 923 362
- US-A- 5 356 260
- US-A- 5 560 431
- US-A- 5 850 035
- US-A- 6 003 373
- US-A2- 2003 061 742
- US-B1- 6 233 511
- PATENT ABSTRACTS OF JAPAN Bd. 0070, Nr. 98 (M-210), 26. April 1983 (1983-04-26) & JP 58 020835 A (HITACHI KENKI KK), 7. Februar 1983 (1983-02-07)

## Beschreibung

Die vorliegende Erfindung betrifft einen Tieflöffelbagger mit einem teleskopierbaren Löffelstiel, für ein Arbeitsfahrzeug mit einem eine Teleskopladerfunktion aufweisenden Werkzeug.

Ein derartiges Arbeitsfahrzeug in Gestalt eines Tieflöffelbaggers geht beispielsweise aus US 2003/0061742 A1 hervor. Der Tieflöffelbagger weist ein Arbeitsgerät in Gestalt einer hydraulisch verschwenkbaren Schaufel auf, wobei die Schaufel über einen Ausleger, eine erste Strebe sowie eine gegenüber der ersten Strebe ausfahrbare bzw. teleskopierbare zweite Strebe mit dem Tieflöffelbagger in Verbindung steht. Der Ausleger lässt sich mittels eines hydraulischen Zylinders gegenüber dem Tieflöffelbagger verschwenken. Ein erstes Ende der starren Strebe ist über eine Gelenkverbindung an dem Ausleger befestigt, wobei ein weiterer hydraulischer Zylinder ein Verschwenken der starren Strebe gegenüber dem Ausleger erlaubt. Des Weiteren ist ein hydraulischer Verstellzylinder vorhanden, der ein Ausfahren der zweiten Strebe gegenüber der ersten Strebe ermöglicht. Die Ansteuerung der hydraulischen Zylinder erfolgt mittels jeweils zugehöriger manuell zu bedienender Steuerelemente.

Soll die Schaufel während der Fahrt gegenüber der Erdhorizontalen eine bestimmte Lage beibehalten, was beispielsweise beim Transport von Schüttgut oder dergleichen auf unebenem Gelände von Vorteil ist, muss der Fahrer neben der Durchführung der Fahrt zugleich eine Vielzahl von Bedienhandlungen an den Steuerelementen ausführen.

Es besteht daher der Wunsch, den Fahrer unter derartigen Bedingungen zu entlasten.

Die Stand der Technik nach Art. 54 (3) EPÜ bildende EP 1 362 958 A2 offenbart in diesem Zusammenhang ein Arbeitsfahrzeug in Gestalt eines Schaufelladers. An einem vorderen Teil des Schaufelladers ist eine um einen Drehpunkt auf- und abschwenkbare Hubschwinge angeordnet. An einem vorderen Ende der Hubschwinge ist ein Lager vorgesehen, an dem ein Arbeitswerkzeug in Gestalt einer Schaufel angeordnet ist. Die Schaufel ist über einen Kniehebel mit dem Kolben eines hydraulischen Kippzylinders verbunden. Ein Lageregler steuert den hydraulischen Kippzylinder nach Maßgabe eines von einem Drehratensensor bereitgestellten Signals derart an, dass die Schaufel auch bei Auftreten fahrtbedingter Geländeunebenheiten gegenüber der Erdhorizontalen eine fahrerseitig vorgegebene Lage beibehält.

Demgegenüber betrifft die vorliegende Erfindung ein als Tieflöffelbagger ausgebildetes Arbeitsfahrzeug. Das Arbeitsfahrzeug umfasst einen Rahmen, einen Ausleger, einen Auslegeraktuator, einen teleskopierbaren Löffelstiel, einen Löffelstielaktuator, einen Aktuator zum Teleskopieren des Löffelstiels, ein Werkzeug, einen Werkzeugaktuator, eine Werkzeugkommandoeingabeeinheit und eine Steuereinheit. Der Ausleger weist ein erstes Ende und ein zweites Ende auf, wobei das erste Ende um eine Achse schwenkbar an dem Rahmen angeordnet ist. Der Löffelstiel weist ein erstes Ende und ein zweites Ende auf, wobei das erste Ende um eine Achse schwenkbar an dem zweiten Ende des Auslegers angebracht ist. Das zweite Ende des Löffelstiels ist teleskopierbar relativ zum ersten Ende des Löffelstiels bewegbar. Das Werkzeug ist um eine Achse schwenkbar an dem zweiten Ende des Löffelstiels angebracht und zur Verrichtung einer Arbeitsfunktion vorgesehen. Der Werkzeugaktuator weist einen Hydraulikzylinder und einen elektronisch ansteuerbaren Hydraulikkreis auf, wobei sich der Hydraulikzylinder zwischen dem Löffelstiel und dem Werkzeug erstreckt und ausgebildet ist, das Werkzeug als Reaktion auf ein Werkzeugsteuersignal um die Achse kontrollierbar zu bewegen. Der Auslegeraktuator weist einen Hydraulikzylinder auf, welcher sich zwischen dem Rahmen und dem Ausleger erstreckt und ausgebildet ist, den Ausleger um die Achse kontrollierbar zu bewegen. Der Löffelstielaktuator weist einen Hydraulikzylinder auf, welcher sich zwischen dem Ausleger und dem Löffelstiel erstreckt und ausgebildet ist, den Löffelstiel um die Achse kontrollierbar zu bewegen. Der Aktuator weist zum Teleskopieren des Löffelstiels einen Hydraulikzylinder auf, welcher sich zwischen dem ersten und dem zweiten Ende des Löffelstiels erstreckt und ausgebildet ist, das zweite Ende des Löffelstiels kontrollierbar teleskopierbar zu bewegen. Die Werkzeugkommandoeingabeeinheit ist ausgebildet, ein Werkzeugkommandosignal als Reaktion einer einer gewünschten Werkzeugbewegung entsprechenden Betätigung durch einen Bediener zu generieren. Die Steuereinheit weist rechnerische, Speicher- und/oder Echtzeitfähigkeiten auf und steht mit dem Werkzeugaktuator und der Werkzeugkommandoeingabeeinheit in Verbindung. Die Steuereinheit ist ausgebildet, das Werkzeugkommandosignal zu empfangen und als Reaktion hierauf ein Werkzeugsteuersignal zu generieren, um eine vorgebbare Werkzeugbewegung zu erzielen. Ein mit der Steuereinheit verbundener Winkelgeschwindigkeitssensor ist dem Werkzeug zugeordnet und ausgebildet, die Winkelgeschwindigkeit des Werkzeugs um die Achse zu detektieren und kontinuierlich ein Winkelgeschwindigkeitssignal zu generieren. Die Steuereinheit ist ausgebildet, ein Werkzeugsteuersignal zu generieren, um kontinuierlich eine vorgebbare Werkzeugwinkelgeschwindigkeit als Reaktion auf das empfangene Winkelgeschwindigkeitssignal zu erzielen, wenn kein Werkzeugkommandosignal empfangen wird.

Zur Bestimmung der Lageinformationen des Werkzeugs wird somit ein Winkelgeschwindigkeitssensor verwendet, welcher an dem Werkzeug angebracht oder dem Werkzeug zugeordnet ist, und welcher dazu verwendet wird, die Orientierung bzw. die Ausrichtung des Werkzeugs einerseits zu detektieren und andererseits eine festlegbare Orientierung des Werkzeugs relativ zu einer anfänglichen oder ursprünglichen Ausrichtung des Werkzeugs beizubehalten, und zwar unabhängig von der Ausrichtung des Rahmens des Arbeitsfahrzeugs. Hierzu wird eine Steuereinheit eingesetzt, beispielsweise in Gestalt eines Computers oder einer Computerplatine. Der Winkelgeschwindigkeitssensor detektiert die Winkelgeschwindigkeit des Werkzeugs relativ zu einem erdbezogenen oder einem anderen Koordinatensystem.

Winkelgeschwindigkeitssensoren, welche zum Einsatz der vorliegenden Erfindung geeignet sind, sind auf dem Markt erhältlich. Ein Beispiel eines solchen Winkelgeschwindigkeitssensors ist der "BEI GYROCHIP", Modell AQRS, welcher von der Firma Systron Donner Internal Devision der BEI Technologies of California angeboten wird.

Der erfindungsgemäße Tieflöffelbagger umfasst demgemäß ein System zur Detektion und zur automatischen Ansteuerung der Orientierung eines Werkzeugs, welches schwenkbar an dem teleskopierbaren Löffelstiel angebracht ist.

In einer bevorzugten Ausführungsform ist die vorgebbare Winkelgeschwindigkeit Null, wodurch eine anfängliche Werkzeugorientierung im Wesentlichen beibehaltbar ist. Die anfängliche Werkzeugorientierung entspricht im Wesentlichen der Orientierung des Werkzeugs, die vorliegt, wenn die Werkzeugkommandoeingabeeinheit kein Werkzeugkommandosignal mehr generiert.

Bevorzugt ist ein Werkzeugbeibehaltungskommandoschalter vorgesehen, welcher mit der Steuereinheit in Verbindung steht und welcher ausgebildet ist, ein Werkzeugbeibehaltungskommandosignal als Reaktion auf eine Betätigung eines Bedieners zu generieren. Die Steuereinheit ist ausgebildet, das Winkelgeschwindigkeitssignal zu ignorieren, wenn nicht das Werkzeugbeibehaltungskommandosignal empfangen wird.

In einer vorteilhaften Ausführungsform umfasst das Werkzeug eine Tieflöffelschaufel, welche Eigenschaften eines Teleskopladerwerkzeugs aufweist.

Es gibt nun verschiedene Möglichkeiten, die Lehre der vorliegenden Erfindung in vorteilhafter Weise auszugestalten und weiterzubilden. Dazu wird einerseits auf die Unteransprüche und andererseits auf die nachfolgende Erläuterung der bevorzugten Ausführungsbeispiele der Erfindung anhand der Zeichnungen verwiesen. In Verbindung mit der Erläuterung der bevorzugten Ausführungsbeispiele der Erfindung anhand der Zeichnungen werden auch allgemein bevorzugte Ausgestaltungen und Weiterbildungen der erfindungsgemäßen Lehre erläutert. Hierbei sind bezüglich ihrer Funktion vergleichbare bzw. übereinstimmende Bauteile mit den selben Bezugszeichen versehen. Es zeigen:
- Fig. 1: eine Teilansicht eines Tieflöffelbaggers, wie er aus dem Stand der Technik bekannt ist, und
- Fig. 2: eine schematische Darstellung eines erfindungsgemäßen Systems zur Detektion der Orientierung und zur automa- tischen Steuerung einer Schaufel eines Tieflöffels mit einem telekopierbaren Löffelstiel.

Fig. 1 zeigt ein selbstangetriebenes Arbeitsfahrzeug, welches in Gestalt eines aus dem Stand der Technik bekannten Tieflöffelbaggers 10 ausgeführt ist. Der Tieflöffelbagger 10 umfasst einen Rahmen 12, an welchem mit dem Untergrund verbundene Räder 14 angebracht sind, um das Arbeitsfahrzeug zu tragen und fortzubewegen. An der Rückseite des Arbeitsfahrzeugs ist eine Tieflöffelvorrichtung 18 angebracht. Die Tieflöffelvorrichtung 18 führt eine Vielzahl von Bagger- und Materialbearbeitungsfunktionen aus. Ein Bediener steuert die Funktionen des Arbeitsfahrzeugs von einer Bedienerstation 20 aus.

Die Tieflöffelvorrichtung 18 umfasst einen schwenkbaren Rahmen 62, einen Ausleger 64 bzw. einen Heckbaggerausleger, einen teleskopierbaren Löffelstiel 66 und ein Werkzeug, beispielsweise eine Tieflöffelschaufel 68 mit einer Teleskopladerwerkzeugeigenschaft. Der schwenkbare Rahmen 62 umfasst ein erstes Ende 70, welches um eine im Wesentlichen vertikal angeordnete Achse 72 schwenkbar am Rahmen 12 angeordnet ist, sowie ein zweites Ende 74. Der Ausleger 64 umfasst einen erstes Ende 76, welches um eine im Wesentlichen horizontal angeordnete Achse 78 des Tieflöffelauslegers drehbar an dem zweiten Ende 74 des schwenkbaren Rahmens 62 angeordnet ist, sowie ein zweites Ende 80. Der teleskopierbare Löffelstiel 66 umfasst ein erstes Ende 82, welches um eine im Wesentlichen horizontal angeordnete Achse 84 drehbar an dem zweiten Ende 80 des Auslegers 64 angeordnet ist, und ein zweites Ende 86, welches translatorisch relativ zum ersten Ende 82 ausfahrbar ist und an welchem die Schaufel 68 des Tieflöffels um eine im Wesentlichen horizontal angeordnete Achse 88 drehbar angeordnet ist.

Ein Aktuator für den schwenkbaren Rahmen 62, welcher einen hydraulischen Zylinder 90 aufweist und welcher zwischen dem Rahmen 12 des Arbeitsfahrzeugs und dem schwenkbaren Rahmen 62 angeordnet ist, bewegt den schwenkbaren Rahmen 62 um die vertikal angeordnete Achse 72 in kontrollierbarer Weise. Ein Aktuator für den Ausleger 64 umfasst einen hydraulischen Zylinder 92, welcher zwischen dem schwenkbaren Rahmen 62 und dem Ausleger 64 angeordnet ist und welcher den Ausleger 64 um die Achse 78 in kontrollierbarer Weise bewegt. Ein Aktuator für den Löffelstiel 66 umfasst einen hydraulischen Zylinder 94, welcher zwischen dem Ausleger 64 und dem Löffelstiel 66 angeordnet ist und welcher den Löffelstiel 66 um die Achse 84 in kontrollierbarer Weise bewegt. Ein Aktuator 96 für die Tieflöffelschaufel umfasst einen hydraulischen Zylinder 98, welcher zwischen dem Löffelstiel 66 und der Tieflöffelschaufel 68 angeordnet ist und welcher die Tieflöffelschaufel 68 um die Achse 88 in kontrollierbarer Weise bewegt.

Fig. 2 zeigt eine schematische Darstellung eines erfindungsgemäßen Systems zur Detektion der Orientierung und zur automatischen Steuerung der Tieflöffelschaufel mit telekopierbarem Löffelstiel.

Demgemäß weist ein Aktuator 95 zum Ausfahren des Löffelstiels 66 einen hydraulischen Zylinder auf, welcher sich zwischen dem ersten Ende 82 des Löffelstiels 66 und dem zweiten Ende 86 des Löffelstiels 66 erstreckt, und welcher kontrollierbar das zweite Ende 86 des Löffelstiels 66 relativ zum ersten Ende 82 bewegt bzw. ausfährt. Der Aktuator 96 für die Tieflöffelschaufel umfasst einen elektrohydraulischen Tieflöffelschaufelschaltkreis 100, welcher mit dem Hydraulikzylinder 98 der Tieflöffelschaufel 68 in Verbindung steht und welcher den Fluss der Hydraulikflüssigkeit zu dem Hydraulikzylinder 98 der Tieflöffelschaufel 68 versorgt und steuert.

Der Bediener steuert die Bewegung der Tieflöffelvorrichtung 18 durch die Manipulation einer Tieflöffelschaufelkommandoeingabeeinheit 102, einer Löffelstielkommandoeingabeeinheit 104, einer Löffelstielteleskopkommandoeingabeeinheit 105, einer Auslegerkommandoeingabeeinheit 106 und einer Eingabeeinheit für den schwenkbaren Rahmen 62. Die Tieflöffelschaufelkommandoeingabeeinheit 102 ist derart ausgebildet, dass diese ein Tieflöffelschaufelkommandosignal 108 in Abhängigkeit von der Manipulation des Bedieners erzeugt, welches proportional zu einer gewünschten Tieflöffelschaufelbewegung ist. Eine Steuereinheit 50 steht in Verbindung mit der Tieflöffelschaufelkommandoeingabeeinheit 102, der Löffelstielkommandoeingabeeinheit 104, der Löffelstielteleskopkommandoeingabeeinheit 105, der Auslegerkommandoeingabeeinheit 106 und dem Aktuator 96 für die Tieflöffelschaufel 68. Die Steuereinheit 50 empfängt das Tieflöffelschaufelkommandosignal 108 und erzeugt als Antwort hierauf ein Tieflöffelschaufelsteuersignal 110, welches von dem elektrohydraulischen Tieflöffelschaufelschaltkreis 100 empfangen wird. Der elektrohydraulische Tieflöffelschaufelschaltkreis 100 reagiert auf das Tieflöffelschaufelsteuersignal 110, indem Hydraulikflüssigkeit zu dem Hydraulikzylinder 98 der Tieflöffelschaufel 68 geleitet wird, wodurch der Hydraulikzylinder 98 die Tieflöffelschaufel 68 entsprechend bewegt.

Während des Teleskopladerbetriebs mit der Tieflöffelschaufel 68, welche ein Teleskopladerwerkzeug 150 zum Anheben und Bewegen von Rundballenmaterial oder Paletten aufweist, ist es wünschenswert, die anfängliche Orientierung bzw. Ausrichtung des Werkzeugs relativ zur Schwerkraft oder zu einem anderen Koordinatensystem beizubehalten, während die Gegenstände von einem zum anderen Ort transportiert werden. Um die anfängliche Orientierung der Tieflöffelschaufel 68 während einer Bewegung des Auslegers 64 und/oder des Löffelstiels 66 im Arbeitsbetrieb relativ zur Schwerkraft beizubehalten, muss der Bediener kontinuierlich die Tieflöffelschaufelkommandoeingabeeinheit 102 bedienen, um die Orientierung der Tieflöffelschaufel 68 anzupassen, wenn während des Arbeitsbetriebs der Ausleger 64 und/oder der Löffelstiel 66 bewegt wird. Eine Anpassung der Orientierung der Tieflöffelschaufel 68 in Verbindung mit der gleichzeitigen Bedienung der Auslegerkommandoeingabeeinheit 106, der Löffelstielteleskopkommandoeingabeeinheit 105 und der Löffelstielkommandoeingabeeinheit 104 und einer hiermit verbundenen Bewegung des Tieflöffelauslegers 64 und des Löffelstiels 66, erfordert von dem Bediener einen erhöhten Grad seiner Aufmerksamkeit und manuellen Fertigkeit, was insgesamt die Arbeitseffizienz verringert und die Ermüdung des Bedieners erhöht.

Zur Beibehaltung einer anfänglichen bzw. ursprünglichen Orientierung der Tieflöffelschaufel 68, welche ein Teleskopladerwerkzeug aufweist, wird ein Winkelgeschwindigkeitssensor 112 für die Tieflöffelschaufel 68 verwendet, welcher der Tieflöffelschaufel 68 zugeordnet ist und welcher in Verbindung mit der Steuereinheit 50 steht. Der Winkelgeschwindigkeitssensor 112 der Tieflöffelschaufel 68 ist ausgebildet, die Winkelgeschwindigkeit der Tieflöffelschaufel 68 relativ zur Achse 88 zu detektieren und kontinuierlich ein entsprechendes Winkelgeschwindigkeitssignal 114 zu generieren. Die Steuereinheit 50 ist ausgebildet, ein Winkelgeschwindigkeitssignal 114 der Tieflöffelschaufel 68 zu empfangen und ein Tieflöffelschaufelsteuersignal 110 als Antwort hierauf zu generieren, wodurch der Tieflöffelschaufelaktuator 96 die Tieflöffelschaufel 68 derart bewegt, dass die Tieflöffelschaufel 68 eine entsprechende bzw. gewünschte Winkelgeschwindigkeit ausführt. Falls eine automatische Beibehaltungsfunktionen vorgesehen ist, welche die von dem Bediener eingestellte ursprüngliche bzw. anfängliche Orientierung der Tiefladerschaufel 68 relativ zur Schwerkraft beibehalten soll, ist die erforderliche oder gewünschte Winkelgeschwindigkeit der Tieflöffelschaufel 68 im Wesentlichen Null. Weiterhin setzt die Steuereinheit 50 die automatische Beibehaltungsfunktion aus, während das Tieflöffelschaufelkommandosignal 108 empfangen wird, wenn also der Bediener eine Bewegung der Tiefladerschaufel 68 vornimmt. Die Steuereinheit 50 nimmt unmittelbar nach Beendigung des Tieflöffelschaufelkommandosignals 108 die dann vorliegende Orientierung bzw. Ausrichtung der Tieflöffelschaufel 68 als anfängliche bzw. ursprüngliche Ausrichtung der Tieflöffelschaufel 68 an.

Gemäß eines bevorzugten Ausführungsbeispiels ist ein Beibehaltungskommandoschalter 116 vorgesehen, welcher mit der Steuereinheit 50 in Verbindung steht. Der Beibehaltungskommandoschalter 116 ist ausgebildet, um ein Beibehaltungskommandosignal 118 zu generieren, welches einer Bedienung des Beibehaltungskommandoschalters 116 durch den Bediener entspricht, um den Betrieb der automatischen Beibehaltungsfunktion für die Tieflöffelschaufel 68 zu aktivieren. Die Steuereinheit 50 ist ausgebildet, das Winkelgeschwindigkeitssignal 114 der Tieflöffelschaufel 68 zu ignorieren, sofern sie nicht das Beibehaltungskommandosignal 118 von dem Beibehaltungskommandoschalter 116 empfängt.

## Patentansprüche

1. Tieflöffelbagger, mit einem Rahmen (12), einem Ausleger (64), einem Auslegeraktuator (92), einem teleskopierbaren Löffelstiel (66), einem Löffelstielaktuator (94), einem Aktuator (95) zum Teleskopieren des Löffelstiels (66), einem Werkzeug (68), einem Werkzeugaktuator (96), einer Werkzeugkommandoeingabeeinheit (102) und einer Steuereinheit (50), wobei der Ausleger (64) ein erstes Ende (76) und ein zweites Ende (80) aufweist, wobei das erste Ende (76) um eine Achse (78) schwenkbar an dem Rahmen (12) angeordnet ist, wobei der Löffelstiel (66) ein erstes Ende (82) und ein zweites Ende (86) aufweist, wobei das erste Ende (82) um eine Achse (84) schwenkbar an dem zweiten Ende (80) des Auslegers (64) angebracht ist, wobei das zweite Ende (86) des Löffelstiels (66) teleskopierbar relativ zum ersten Ende (82) des Löffelstiels (66) bewegbar ist, wobei das Werkzeug (68) um eine Achse (88) schwenkbar an dem zweiten Ende (86) des Löffelstiels (66) angebracht und zur Verrichtung einer Arbeitsfunktion vorgesehen ist, wobei der Werkzeugaktuator (96) einen Hydraulikzylinder (98) und einen elektronisch ansteuerbaren Hydraulikschaltkreis (100) aufweist, wobei sich der Hydraulikzylinder (98) zwischen dem Löffelstiel (66) und dem Werkzeug (68) erstreckt und ausgebildet ist, das Werkzeug (68) als Reaktion auf ein Werkzeugsteuersignal (110) um die Achse (88) kontrollierbar zu bewegen, wobei der Auslegeraktuator (92) einen Hydraulikzylinder aufweist, welcher sich zwischen dem Rahmen (12) und dem Ausleger (64) erstreckt und ausgebildet ist, den Ausleger (64) um die Achse (78) kontrollierbar zu bewegen, wobei der Löffelstielaktuator (94) einen Hydraulikzylinder aufweist, welcher sich zwischen dem Ausleger (64) und dem Löffelstiel (66) erstreckt und ausgebildet ist, den Löffelstiel (66) um die Achse (84) kontrollierbar zu bewegen, wobei der Aktuator (95) zum Teleskopieren des Löffelstiels (66) einen Hydraulikzylinder aufweist, welcher sich zwischen dem ersten und dem zweiten Ende (82, 86) des Löffelstiels (66) erstreckt und ausgebildet ist, das zweite Ende (86) des Löffelstiels (66) kontrollierbar teleskopierbar zu bewegen, wobei die Werkzeugkommandoeingabeeinheit (102) ausgebildet ist, ein Werkzeugkommandosignal (108) als Reaktion einer einer gewünschten Werkzeugbewegung entsprechenden Betätigung durch einen Bediener zu generieren, wobei die Steuereinheit (50) rechnerische, Speicher- und/oder Echtzeitfähigkeiten aufweist und mit dem Werkzeugaktuator (96) und der Werkzeugkommandoeingabeeinheit (102) in Verbindung steht, wobei die Steuereinheit (50) ausgebildet ist, das Werkzeugkommandosignal (108) zu empfangen und als Reaktion hierauf ein Werkzeugsteuersignal (110) zu generieren, um eine vorgebbare Werkzeugbewegung zu erzielen, **dadurch gekennzeichnet, dass** ein mit der Steuereinheit (50) verbundener Winkelgeschwindigkeitssensor (112) dem Werkzeug (68) zugeordnet und ausgebildet ist, die Winkelgeschwindigkeit des Werkzeugs (68) um die Achse (88) zu detektieren und kontinuierlich ein Winkelgeschwindigkeitssignal (114) zu generieren, wobei die Steuereinheit (50) ferner ausgebildet ist, ein Werkzeugsteuersignal (110) zu generieren, um kontinuierlich eine vorgebbare Werkzeugwinkelgeschwindigkeit als Reaktion auf das empfangene Winkelgeschwindigkeitssignal (114) zu erzielen, wenn kein Werkzeugkommandosignal (108) empfangen wird.

2. Tieflöffelbagger nach Anspruch 1, **dadurch gekennzeichnet, dass** die vorgebbare Winkelgeschwindigkeit Null ist, wodurch eine anfängliche Werkzeugorientierung im Wesentlichen beibehaltbar ist.

3. Tieflöffelbagger nach Anspruch 2, **dadurch gekennzeichnet, dass** die anfängliche Werkzeugorientierung im Wesentlichen der Orientierung des Werkzeugs (68) entspricht, die vorliegt, wenn die Werkzeugkommandoeingabeeinheit (102) kein Werkzeugkommandosignal (108) mehr generiert.

4. Tieflöffelbagger nach einem der Ansprüche 1 bis 3, **dadurch gekennzeichnet, dass** ein Werkzeugbeibehaltungskommandoschalter (116) vorgesehen ist, welcher mit der Steuereinheit (50) in Verbindung steht und welcher ausgebildet ist, ein Werkzeugbeibehaltungskommandosignal (118) als Reaktion auf eine Betätigung eines Bedieners zu generieren, wobei die Steuereinheit (50) ausgebildet ist, das Winkelgeschwindigkeitssignal (114) zu ignorieren, wenn nicht das Werkzeugbeibehaltungskommandosignal (118) empfangen wird.

5. Tieflöffelbagger nach einem der Ansprüche 1 bis 4, **dadurch gekennzeichnet, dass** das Werkzeug (68, 150) eine Tieflöffelschaufel aufweist, welche Eigenschaften eines Teleskopladerwerkzeugs aufweist.

## Claims

1. Backhoe excavator, with a frame (12), a boom (64), a boom actuator (92), a telescopic dipper arm (66), a dipper arm actuator (94), an actuator (95) for telescoping the dipper arm (66), a tool (68), a tool actuator (96), a tool command input unit (102) and a control unit (50), wherein the boom (64) has a first end (76) and a second end (80), wherein the first end (76) is arranged on the frame (12) so as to be pivotable about an axis (78), wherein the dipper arm (66) has a first end (82) and a second end (86), wherein the first end (82) is mounted on the second end (80) of the boom (64) so as to be pivotable about an axis (84), wherein the second end (86) of the dipper arm (66) can be moved telescopically relative to the first end (82) of the dipper arm (66), wherein the tool (68) is mounted on the second end (86) of the dipper arm (66) so as to be pivotable about an axis (88) and is intended to perform a work function, wherein the tool actuator (96) has a hydraulic cylinder (98) and an electronically actuatable hydraulic switching circuit (100), wherein the hydraulic cylinder (98) extends between the dipper arm (66) and the tool (68) and is designed to move the tool (68) controllably about the axis (88) as a reaction to a tool control signal (110), wherein the boom actuator (92) has a hydraulic cylinder which extends between the frame (12) and the boom (64) and is designed to move the boom (64) controllably about the axis (78), wherein the dipper arm actuator (94) has a hydraulic cylinder which extends between the boom (64) and the dipper arm (66) and is designed to move the dipper arm (66) controllably about the axis (84), wherein the actuator (95) for telescoping the dipper arm (66) has a hydraulic cylinder which extends between the first and the second end (82, 86) of the dipper arm (66) and is designed to move the second end (86) of the dipper arm (66) telescopically in a controllable manner, wherein the tool command input unit (102) is designed to generate a tool command signal (108) as a reaction to an actuation by an operator corresponding to a desired tool movement, wherein the control unit (50) has computational, memory and/or real-time capabilities and is connected to the tool actuator (96) and to the tool command input unit (102), wherein the control unit (50) is designed to receive the tool command signal (108) and as a reaction thereto to generate a tool control signal (110) in order to achieve a predeterminable tool movement, **characterized in that** an angular velocity sensor (112) connected to the control unit (50) is assigned to the tool (68) and is designed to detect the angular velocity of the tool (68) about the axis (88) and to continuously generate an angular velocity signal (114), wherein the control unit (50) is further designed to generate a tool control signal (110) in order to continuously achieve a predeterminable tool angular velocity as a reaction to the received angular velocity signal (114) if no tool command signal (108) is received.

2. Backhoe excavator according to Claim 1, **characterized in that** the predeterminable angular velocity is zero, with the result that an initial tool orientation can be substantially maintained.

3. Backhoe excavator according to Claim 2, **characterized in that** the initial tool orientation substantially corresponds to the orientation of the tool (68) which is present when the tool command input unit (102) no longer generates a tool command signal (108).

4. Backhoe excavator according to one of Claims 1 to 3, **characterized in that** a tool maintenance command switch (116) is provided which is in connection with the control unit (50) and which is designed to generate a tool maintenance command signal (118) as a reaction to an actuation by an operator, wherein the control unit (50) is designed to ignore the angular velocity signal (114) if the tool maintenance command signal (118) is not received.

5. Backhoe excavator according to one of Claims 1 to 4, **characterized in that** the tool (68, 150) has a backhoe shovel which has properties of a telescopic loader tool.

## Revendications

1. Excavatrice, avec un châssis (12), un cantilever (64), un actionneur de cantilever (92), un bras de godet télescopique (66), un actionneur de bras de godet (94), un actionneur (95) pour télescoper le bras de godet (66), un outil (68), un actionneur d'outil (96), une unité d'entrée de commande d'outil (102) et une unité de commande (50), le cantilever (64) comportant une première extrémité (76) et une deuxième extrémité (80), la première extrémité (76) étant disposée au niveau du châssis (12) de façon à pivoter autour d'un axe (78), le bras de godet (66) comportant une première extrémité (82) et une deuxième extrémité (86), la première extrémité (82) étant disposée au niveau de la deuxième extrémité (80) du cantilever (64) de façon à pivoter autour d'un axe (84), la deuxième extrémité (86) du bras de godet (66) pouvant être déplacée de façon télescopique par rapport à la première extrémité (82) du bras de godet (66), l'outil (68) étant disposé au niveau de la deuxième extrémité (86) du bras de godet (66) de façon à pivoter autour d'un axe (88) et étant prévu pour accomplir une fonction de travail, l'actionneur d'outil (96) comportant un vérin hydraulique (98) et un circuit hydraulique (100) commandable électronique, le vérin hydraulique (98) s'étendant entre le bras de godet (66) et l'outil (68) et étant réalisé pour déplacer l'outil (68) de façon contrôlée, en réaction à un signal de commande d'outil (110), autour de l'axe (88), l'actionneur de cantilever (92) comportant un vérin hydraulique s'étendant entre le châssis (12) et le cantilever (64) et étant réalisé pour déplacer de façon contrôlée le cantilever (64) autour de l'axe (78), l'actionneur de bras de godet (94) comportant un vérin hydraulique s'étendant entre le cantilever (64) et le bras de godet (66) et étant réalisé pour déplacer de façon contrôlée le bras de godet (66) autour de l'axe (84), l'actionneur (95) comportant un vérin hydraulique pour télescoper le bras de godet (66) s'étendant entre la première et la deuxième extrémité (82, 86) du bras de godet (66) et étant réalisé pour déplacer de façon télescopique la deuxième extrémité (86) du bras de godet (66), l'unité d'entrée de commande d'outil (102) étant réalisée pour émettre un signal de commande d'outil (108) prenant la forme d'une réaction à un actionnement correspondant à un mouvement d'outil souhaité par un utilisateur, l'unité de commande (50) présentant des capacités de calcul au niveau de la mémoire et/ou en temps réel et étant reliée à l'actionneur d'outil (96) et à l'unité d'entrée de commande d'outil (102), l'unité de commande (50) étant réalisée pour recevoir le signal de commande d'outil (108) et pour émettre en réaction à celui-ci un signal de commande d'outil (110), pour obtenir un mouvement d'outil prédéfini, **caractérisée en ce qu'**un capteur de vitesse angulaire (112) relié à l'unité de commande (50) est associé à l'outil (68) et est réalisé pour détecter la vitesse angulaire de l'outil (68) autour de l'axe (88) et pour émettre en continu un signal de vitesse angulaire (114), l'unité de commande (50) étant en outre réalisée pour émettre un signal de commande d'outil (110) pour atteindre en continu une vitesse angulaire d'outil prédéfinie en réaction au signal de vitesse angulaire (114), en l'absence de réception de signal de commande d'outil (108).

2. Excavatrice selon la revendication 1, **caractérisée en ce que** la vitesse angulaire prédéfinie est nulle, ce qui permet de conserver pour l'essentiel l'orientation d'outil du début.

3. Excavatrice selon la revendication 2, **caractérisée en ce que** l'orientation d'outil du début correspond pour l'essentiel à l'orientation de l'outil (68) observée lorsque l'unité d'entrée de commande d'outil (102) n'envoie plus aucun signal de commande d'outil (108).

4. Excavatrice selon l'une quelconque des revendications 1 à 3, **caractérisée en ce qu'**un commutateur de commande de maintien d'outil (116) est prévu, lequel est relié à l'unité de commande (50) et est réalisé pour émettre un signal de commande de maintien d'outil (118) en réaction à un actionnement d'utilisateur, l'unité de commande (50) étant réalisée pour ignorer le signal de vitesse angulaire (114) en l'absence de réception d'un signal de commande de maintien d'outil (118).

5. Excavatrice selon l'une quelconque des revendications 1 à 4, **caractérisée en ce que** l'outil (68, 150) comporte une pelle à godet présentant les propriétés d'un outil de chargement télescopique.
